# DEMANDE DE BREVET EUROPEEN

(11) **EP 0 261 024 A1**
(43) Date de publication de la demande: **23.03.1988**
(21) Numéro de dépôt: 87402039.9
(22) Date de dépôt: 14.09.1987
(51) Int. Cl.: A45D 34/00

(54) **Flacon, notamment pour parfum**

(30) Priorité: 17.09.1986 FR 8612987
(71) Demandeur: Gaultier, Jean-Paul, F-75009 Paris (FR); Menuge, Francis, F-75005 Paris (FR)
(72) Inventeur: Gaultier, Jean-Paul, F-75009 Paris (FR); Menuge, Francis, F-75005 Paris (FR)
(74) Mandataire: Laget, Jean-Loup

(57) **Abrégé**

Flacon pour parfum

Sa surface latérale (4-7) est entièrement recouverte d'éléments d'affichage (8-11) du type à cristaux liquides ou écran plat, pour la présentation d'informations ou de film vidéo.

## Description

L'invention concerne un flacon, notamment pour parfum.

Les flacons, de parfum par exemple, sont en général destinés à mettre en valeur le produit qu'ils contiennent. C'est pourquoi ils sont usuellement transparents, et d'une esthétique recherchée, leur forme et leur aspect servant à individualiser le parfum.

Un but de la présente invention est de proposer un flacon différent des flacons habituels.

L'invention a pour objet un flacon, notamment pour parfum, caractérisé en ce que sa surface latérale est entièrement recouverte par des éléments d'affichage, susceptibles de présenter des informations visuelles.

Selon d'autres caractéristiques de l'invention :
- l'affichage est susceptible d'être déclenché et interrompu par des moyens d'interruption, à commande manuelle ou automatique ;
- les moyens d'interruption sont disposés sous le fond du flacon ;
- les moyens d'interruption sont liés au bouchon du flacon ;
- les éléments d'affichage sont des écrans à cristaux liquides ;
- les éléments d'affichage sont des écrans plats susceptibles d'assurer la représentation de films vidéo;
- dans le cas d'un flacon parallélépipédique, chaque face plane est recouverte par un élément d'affichage ;
- chaque élément d'affichage recouvre d'une part la face du flacon correspondante, d'autre part la tranche de l'élément d'affichage adjacent ;
- dans le cas d'un flacon cylindrique, la surface latérale du flacon est recouverte par au moins un élément d'affichage incurvé.

A titre d'exemple et pour faciliter la compréhension de l'invention, on a représenté au dessin annexé :
Figure 1 : une vue perspective d'un exemple de réalisation d'un flacon selon l'invention ;
Figure 2 : une vue de dessus du flacon de la figure 1 ;
Figure 3 : une vue en coupe selon la ligne AA de la figure 2.

La figure 1 représente un flacon 1 en forme de bouteille comportant un corps 2 et un goulot 3. Ce flacon a une forme générale carrée, mais cette forme est indifférente et le récipient pourrait tout aussi bien être de forme générale cylindrique, par exemple.

Selon l'invention chacune des faces latérales 4, 5, 6, 7 (figure 2) du flacon est recouverte totalement d'un élément d'affichage 8, 9, 10, 11 du type à cristaux liquides, par exemple, de telle sorte que : d'une part, la totalité de la surface latérale du flacon soit couverte, d'autre part, chaque élément d'affichage présente une image.

Le flacon selon l'invention n'est alors plus un simple flacon contenant un liquide, mais un support d'images.

Chaque élément d'affichage est appliqué et collé sur la paroi de telle sorte que les coins du flacon soient recouverts en totalité.

De préférence, dans l'exemple de réalisation des figures 1 à 3, la largeur de chaque élément est légèrement supérieure à celle de la face correspondante de façon à masquer à la fois la face latérale du flacon et la tranche de l'élément d'affichage adjacent.

Avec cette disposition, la largeur d'une face est égale à la largeur d'une face de flacon augmentée de l'épaisseur d'un élément, et toute la surface latérale du flacon est couverte d'éléments d'affichage sans laisser les coins du flacons apparents, l'extrémité de l'élément 8 qui est appliqué au bord du coin 13 du flacon venant s'appuyer contre l'extrémité de l'élément adjacent 11 dépassant légèrement dudit coin. De même, au coin 12, l'élément d'affichage 10 masque la tranche de l'élément 11.

Selon l'invention, les éléments d'affichage 8, 9, 10, 11 sont reliés électriquement à un dispositif de commande 14, 15 disposé dans un support 16 placé au fond du flacon, par exemple. De préférence,le support 16 forme la totalité du fond du flacon ; il s'applique sur le fo nd du flacon et sur l'extrémité des éléments d'affichage comme illustré sur la figure 3.

Le dispositif de commande électronique comporte au moins une pile électrique 14 et un interrupteur 15.

L'interrupteur peut être manuel pour que l'affichage soit commandé manuellement quelle que soit la position du flacon, ou il peut être automatique, du type à ressort, de sorte que l'affichage soit commandé par le positionnement du flacon sur un support : par exemple, lorsque le flacon est soulevé, l'affichage est déclenché, ou inversement.

Le flacon selon l'invention présente l'avantage de pouvoir utiliser des formes de bouteille ou flacon tout à fait banales et donc non coûteuses , et de donner à ces formes banales, à faible coût, un caractère original et attractif.

Dans l'exemple de réalisation représenté au dessin, le flacon a une forme parallélépipédique. Il est bien entendu possible de lui donner une autre forme géométrique à faces planes, et même une forme cylindrique. Dans ce dernier cas, la surface latérale du flacon est recouverte d'éléments d'affichage incurvés, par exemple deux éléments semi-cylindriques.

Les éléments d'affichage peuvent être du type à cristaux liquides, et porter des indications relatives à la date et à l'heure, par exemple. Ils peuvent également être constitués par des écrans plats assurant la représentation de films vidéo, par exemple.

Par ailleurs, on a mentionné la possibilité de placer un interrupteur sous le fond du flacon, de façon à déclencher l'affichage lorsque le flacon est déplacé. On peut également prévoir l'interrupteur lié au bouchon de façon à déclencher l'affichage à l'ouverture du flacon, et à l'interrompre à la fermeture, éventuellement avec un certain retard à partir de la fermeture du flacon.

Avantageusement, les éléments d'affichage peuvent être préparés sous forme d'un dispositif d'affichage à modules reliés électriquement par des conducteurs tous disponibles sur un bord latéral du dispositif, ou sur deux bords opposés. Les modules sont disposés sur un support souple, tel qu'un film, ils sont répartis en lignes et colonnes, et on peut limiter le nombre des modules, à la demande, par découpage du film entre deux colonnes et entre deux lignes de modules.

## Revendications

1. Flacon, notamment pour parfum, caractérisé en ce que sa surface latérale est entièrement recouverte par des éléments d'affichage, susceptibles de présenter des informations visuelles.

2. Flacon selon la revendication 1, caractérisé en ce que l'affichage est susceptible d'être déclenché et interrompu par des moyens d'interruption, à commande manuelle ou automatique .

3. Flacon selon la revendication 2, caractérisé en ce que les moyens d'interruption sont disposés sous le fond du flacon.

4. Flacon selon la revendication 3, caractérisé en ce que les moyens d'interruption sont liés au bouchon du flacon.

5. Flacon selon la revendication 1, caractérisé en ce que les éléments d'affichage sont des écrans à cristaux liquides.

6. Flacon selon la revendication 1, caractérisé en ce que les éléments d'affichage sont des écrans plats susceptibles d'assurer la représentation de films vidéo.

7. Flacon selon la revendication 1, caractérisé en ce que dans le cas d'un flacon parallélépipédique, chaque face plane (4, 5, 6, 7) est recouverte par un élément d'affichage (8, 9, 10, 11).

8. Flacon selon la revendication 7, caractérisé en ce que chaque élément d'affichage (8, 9, 10, 11) recouvre d'une part la face du flacon correspondante (4, 5, 6, 7), d'autre part la tranche de l'élément d'affichage adjacent (9, 10, 11, 8).

9. Flacon selon la revendication 1, caractérisé en ce que dans le cas d'un flacon cylindrique, la surface latérale du flacon est recouverte par au moins un élément d'affichage incurvé.
